# EUROPÄISCHE PATENTSCHRIFT

(11) **EP 0 525 511 B1**
(45) Veröffentlichungstag und Bekanntmachung des Hinweises auf die Patenterteilung: **31.01.1996**
(21) Anmeldenummer: 92112040.8
(22) Anmeldetag: 15.07.1992
(51) Int. Cl.: A45C 13/10

(54) **Vorrichtung für eine Anschlagmaschine**
Apparatus for a fixing machine
Dispositif pour une machine de fixage

(30) Priorität: 20.07.1991 DE 9108943 U
(43) Veröffentlichungstag der Anmeldung: 03.02.1993
(73) Patentinhaber: Schmale GmbH. & Co. KG., D-58511 Lüdenscheid (DE)
(72) Erfinder: Schmale, Karl Ernst, W-5880 Lüdenscheid (DE)
(74) Vertreter: Dörner, Lothar, Dipl.-Ing.

(56) Entgegenhaltungen:
- DE-A- 1 918 470
- DE-A- 2 849 456
- DATABASE WPIL Week 8441, Derwent Publications Ltd., London, GB; AN 84-252520
- DATABASE WPIL Week 8721, Derwent Publications Ltd., London, GB; AN 87-144219

## Beschreibung

Die Erfindung bezieht sich auf eine Vorrichtung für eine Anschlagmaschine, in der in Bandform zugeführte und aus gelenkig miteinander verbundenen Teilen bestehende Beschläge an kastenförmige Behälter anschlagbar sind, mit einer die Einlaufseite der Vorrichtung bildenden Schiene, mit einem auf den schwenkbaren Teil der Beschläge einwirkenden, oberhalb der Schiene angeordneten Klappenwender, der mit einer schrägen Auflauffläche an den Seiten verbunden ist, und mit einer in das Band taktweise eingreifenden Vorschubeinrichtung.

Eine Vorrichtung der vorgenannten Art ist bekannt aus DE-C-1 918 470. Bei der bekannten Vorrichtung besteht der Klappenwender aus einem kurvenförmig gestalteten Leitblech, das den schwenkbaren Teil des Beschlags in die jeweils erforderliche Lage verschwenkt. Die Vorschubeinrichtung besteht aus einer Transportzange, die das Band ergreift und taktweise vorschiebt. Für Kunststoffbänder, die Verformungen für den Eingriff der Vorschubeinrichtung in Höhe jedes Beschlags aufweisen, ist aus DE-A-2 849 456 auch eine Vorschubeinrichtung bekannt, bei der eine Klinke im Anschlagtakt in die Verformungen eingreift. Die Klinke ist in einem mit einstellbarem Hub bewegbaren Schlitten gelagert und durch das Anschlagwerkzeug geführt. Die bekannten Vorrichtungen sind jeweils auf bestimmte Bänder mit bestimmten Beschlägen abgestimmt.

Die Erfindung, wie sie in den Patentansprüchen gekennzeichnet ist, löst die Aufgabe, eine Vorrichtung der eingangs genannten Art so auszubilden, daß sie innerhalb eines großen Bereichs, d.h. für Beschläge und Bänder, deren Abmessungen innerhalb der Grenzen liegen, die durch das nachgeschaltete Werkzeug in der Anschlagmaschine bestimmt sind, unverändert eingesetzt werden kann.

Die Erfindung stellt die Kombination eines universell einsetzbarem Klappenwenders mit einer universell einsetzbaren, dazu nicht nur maschinell, sondern auch von Hand betätigbaren Vorschubeinrichtung dar. Alle mit einem schwenkbaren Teil versehenen Beschläge, die mit - auswechselbaren - Werkzeugen in einer bestimmten Anschlagmaschine angeschlagen werden können, können auch mit dem zugeordneten Klappenwender erfaßt und in die richtige Anschlagposition gebracht werden. Alle derartigen Beschläge werden auch von der Vorschubeinrichtung erfaßt. Der konstante Hub ist möglich, wenn man die Vorschubeinrichtung ausgehend von einem Minimalabstand, den zwei Beschläge wegen des werkzeugspezifischen Anschlagvorgangs haben müssen, im wesentlichen auf den doppelten Minimalabstand einstellt. Zwischen Ausgangslage des Vorschubwerkzeugs und seiner Endlage liegt dann stets die Eingreiflage in das Band, von der aus beim Zurückfahren des Vorschubwerkzeugs das Band mitgenommen wird.

Im folgenden wird die Erfindung anhand von lediglich einen Ausführungsweg darstellenden Zeichnungen näher erläutert. Es zeigt:
- Fig. 1: die Seitenansicht einer Vorrichtung mit Klappenwender und Vorschubeinrichtung;
- Fig. 2: die zugehörige Draufsicht;
- Fig. 3: einen Teil des Klappenwenders in Stirnansicht;
- Fig. 4: einen vergrößerten Ausschnitt aus Fig. 1 mit Einzelheiten der Vorschubeinrichtung.

Die als Ausführungsbeispiel gewählte Vorrichtung weist eine Befestigungslasche 1 auf, mit der die Vorrichtung einerseits an einer - nicht dargestellten - Anschlagmaschine befestigbar ist und an der andererseits eine Vorschubeinrichtung 2 befestigt ist. Die Vorschubeinrichtung 2 weist einen Hubzylinder 3 auf, mit dessen Kolben eine Transporteinheit 4 verbunden ist. Die Transporteinheit 4 ist auch über einen seitlich angebrachten, von Hand zu betätigenden Hebel 5 bewegbar. Die Transporteinheit 4 greift in eine Schiene 6, entlang der ein Band mit anzuschlagenden Beschlägen transportiert ist. Mit der Befestigungslasche 1 ist auch ein Klappenwender 7 verbunden, der in Bewegungsrichtung des Bandes vor der Transporteinheit 4 angeordnet ist. Der Klappenwender 7 enthält ein Profilstück 8, welches auf der der Schiene 6 zugewandten Seite kammartige Ausnehmungen 9 unterschiedlicher Länge und eine schräge Auflauffläche 10 an den Seiten aufweist. Die kammartigen Ausnehmungen ermöglichen das Passieren von Beschlägen mit unterschiedlichen Anschlagspitzen; die schräge Auflauffläche bewirkt das Klappwenden der beweglichen Beschlagteile in die Anschlaglage.

Der Hubzylinder 3 ist mit Hilfe eines Zylinderhalters 11 an einer Auflageplatte 12 für den Vorschub befestigt und über zwei Schnellverschraubungen 13 an ein Fluid anschließbar. Über eine von dem Hubzylinder 3 betätigte Kolbenstange 14 ist eine Führungsschiene 15 betätigt. An der Führungsschiene 15 ist ein Vorschubhebel 16 angelenkt. Der Vorschubhebel 16 weist eine Hebelspitze 17 auf, die die Oberfläche der Auflageplatte 12 durchsetzt. Mittels einer an der Unterkante in einer Ausnehmung des Vorschubhebels 16 angreifenden, von einem Gewindestift 18 gehaltenen Druckfeder 19 wird der Vorschubhebel 16 in seiner Endlage gehalten. Oberhalb der Auflageplatte 12 ist im Bereich des Vorschubhebels 16 ein Niederhalter 20 für das Band mit den Beschlägen befestigt.

Ein - nicht dargestelltes - Band, welches den Klappenwender 7 passiert hat und dessen Beschläge dabei in die Anschlaglage gebracht sind, gelangt in den Bereich der Transporteinheit 4. Dort wird es von der Transporteinheit 4 erfaßt. Der von dem Hubzylinder 3 bewirkte Hub ist im wesentlichen gleich dem doppelten Mindestabstand, den zwei Beschläge in dem Band voneinander haben müssen, um angeschlagen werden zu können. Die Transporteinheit 4 fährt dann beim Vorwärtshub mit eingeschwenktem Vorschubhebel 16 bei an der Unterseite des Bandes gleitender Hebelspitze 17 über den Angriffspunkt für das Band hinweg, erfaßt beim Rückwärtshub mit der Hebelspitze 17 das Band und transportiert es um den Vorschub weiter. Die Transporteinheit 4 ist um den gleichen Betrag auch mit Hilfe des Hebels 5 von Hand bewegbar.

## Patentansprüche

1. Vorrichtung für eine Anschlagmaschine, in der in Bandform zugeführte und aus gelenkig miteinander verbundenen Teilen bestehende Beschläge an kastenförmige Behälter anschlagbar sind, mit einer die Einlaufseite der Vorrichtung bildenden Schiene (6), mit einem auf den schwenkbaren Teil des Beschlags einwirkenden, oberhalb der Schiene (6) angeordneten Klappenwender (7), der mit einer schrägen Auflauffläche (10) an den Seiten versehen ist, und mit einer in das Band taktweise eingreifenden Vorschubeinrichtung (2), dadurch gekennzeichnet, daß der Klappenwender (7) mit der Schiene (6) zugewandten kammartigen Ausnehmungen (9) unterschiedlicher Länge versehen ist, und daß unterhalb der Schiene (6) die unabhängig von dem Band für den taktweisen Vorschub mit konstantem Hub arbeitende Vorschubeinrichtung (2) angeordnet ist.

2. Vorrichtung nach Anspruch 1, dadurch gekennzeichnet, daß der Hub der Vorschubeinrichtung (2) im wesentlichen gleich ist dem doppelten Mindestabstand zweier benachbarter Beschläge in dem Band.

3. Vorrichtung nach Anspruch 1 oder 2, dadurch gekennzeichnet, daß die Vorschubeinrichtung (2) eine Transporteinheit (4) aufweist, die beim Vorwärtshub über den Angriffspunkt für das Band hinwegfahrbar, beim Rückwärtshub am Angriffspunkt mit dem Band verbindbar und mit diesem in die Ausgangslage zurückführbar ist.

4. Vorrichtung nach einem der Ansprüche 1 bis 3, dadurch gekennzeichnet, daß die Vorschubeinrichtung (2) auch über einen Hebel (5) manuell bewegbar ist.

## Claims

1. Device for a fastening machine in which fittings supplied in the form of a strip and consisting of parts joined with one another in articulated manner can be attached to box-type containers, comprising a rail (6) constituting the inlet side of the device, a swivel locator (7) arranged above the rail 6) and acting upon the pivotable part of the fitting, said swivel locator being provided on its sides with an inclined run-up surface (10), and a feeding device (2) engaging the strip in rhythmically timed manner, characterised in that the swivel locator (7) is provided with comb-type recesses (9) of different lengths and facing the rail (6), and in that below the rail (6) is arranged the feeding device (2), said feeding device operating with a constant stroke so as to ensure said rhythmically timed feed motion, independently of the strip.

2. Device according to Claim 1, characterised in that the stroke of the feeding device (2) is substantially equal to twice the minimum distance between two adjacent fittings of the strip.

3. Device according to Claim 1 or 2, characterised in that the feeding device (2) comprises a tansporter unit (4) capable of passing over the point of application to the strip and capable, during the return stroke, of being connected with the strip at the point of application and of returning with said strip to the starting position.

4. Device according to one of Claims 1 to 3, characterised in that the feeding device (2) can also be actuated manually with the aid of a lever (5).

## Revendications

1. Appareil pour une machine de pose de garnitures dans laquelle des garnitures amenées sous forme de bande et constituées de parties articulées les unes aux autres peuvent être posées sur des récipients en forme de caisse, comportant une barre (6) formant le côté entrée de l'appareil, un rabatteur (7) placé au-dessus de cette barre (6) et agissant sur la partie rabattable de la garniture qui est pourvu d'une rampe (10) sur les côtés, et un dispositif d'avance (2) qui s'engage périodiquement dans la bande, caractérisé en ce que le rabatteur (7) est pourvu d'évidements du genre peigne (9) de différentes longueurs dirigés vers la barre (6), et que le dispositif d'avance (2), qui fonctionne indépendamment de la bande pour l'avance périodique avec course constante, est placé sous la barre (6).

2. Appareil selon la revendication 1, caractérisé en ce que la course du dispositif d'avance (2) est sensiblement égale au double de la distance minimale de deux garnitures voisines sur la bande.

3. Appareil selon l'une des revendications 1 et 2, caractérisé en ce que le dispositif d'avance (2) présente un bloc de transport (4) qui peut, lors de la course en avant, être mené au delà du point d'attaque de la bande et, lors de la course en arrière, être joint à la bande au point d'attaque et ramené en position initiale avec celle-ci.

4. Appareil selon l'une des revendications 1 à 3, caractérisé en ce que le dispositif d'avance (2) peut aussi être mû manuellement au moyen d'un levier (5).
